# EUROPÄISCHE PATENTANMELDUNG

(11) **EP 0 687 523 A1**
(43) Veröffentlichungstag der Anmeldung: **20.12.1995**
(21) Anmeldenummer: 95108493.8
(22) Anmeldetag: 02.06.1995
(51) Int. Cl.: B24B 5/12, B24B 5/18

(54) **Verfahren zum Spitzenlosrundschleifen eines Werkstücks sowie Schleifmaschine zur Durchführung des Verfahrens**

(30) Priorität: 14.06.1994 CH 1874/94
(71) Anmelder: Tschudin, Urs, CH-2540 Grenchen (CH)
(72) Erfinder: Tschudin, Urs, CH-2540 Grenchen (CH)
(74) Vertreter: EGLI-EUROPEAN PATENT ATTORNEYS

(57) **Zusammenfassung**

Bei einem Verfahren zum gleichzeitigen Rundschleifen der Aussen- und Innenseite eines Werkstücks (4) mittels einer Aussenschleifscheibe (1) und einer Innenschleifscheibe (5) wird das Werkstück (4) während des gleichzeitigen Schleifens seiner Aussen- und Innenseite mittels einer Regelscheibe (2) gedreht und nur durch eine Werkstückauflage (3), die Aussenschleifscheibe (1) und die Regelscheibe (2) gehalten, so dass das Verfahren einfach und kostengünstig ist und die gleichzeitige Bearbeitung der ganzen Innenseite sowie der ganzen Aussenseite des Werkstücks (4) ermöglicht.

## Beschreibung

Die Erfindung betrifft ein Verfahren zum Spitzenlosrundschleifen eines Werkstücks gemäss dem Oberbegriff des Patentanspruchs 1.

Die Erfindung betrifft weiterhin eine Schleifmaschine zur Durchführung des Verfahrens.

Die amerikanische Patentschrift US-A-4 497 138 beschreibt eine Schleifmaschine, bei der ein ringförmiges, mit einem hydraulischen Lager versehenes Futter für ein Werkstück vorgesehen ist, so dass gleichzeitig mehrere Oberflächen des Werkstücks bearbeitet werden können, ohne dass dieses wiederholt in das Futter eingespannt werden müsste. Durch das Futter ist es jedoch nicht möglich, die ganze Mantelfläche des Werkstücks auf einmal zu bearbeiten.

Der Erfindung liegt die Aufgabe zugrunde, ein einfaches und kostengünstiges Verfahren zum Spitzenlosrundschleifen eines Werkstücks zu schaffen, welches die gleichzeitige Bearbeitung der ganzen Innenseite sowie der ganzen Aussenseite des Werkstücks ermöglicht.

Die genannte Aufgabe wird erfindungsgemäss durch die Merkmale des Patentanspruchs 1 gelöst. Das Werkstück wird so durch die Werkstückauflage, die Aussenschleifscheibe und die Regelscheibe in einer Dreipunktauflage gehalten, wodurch die erforderliche Stabilität gewährleistet ist. Auf diese Weise wird ein teures und kompliziertes Futter, welches ausserdem verschleisst und Wartungskosten mit sich bringt, umgangen.

Vorteilhafte Weiterbildungen der Erfindung ergeben sich aus den Unteransprüchen.

In einer Ausführungsform der Erfindung wird beim Schleifen die Innenschleifscheibe entlang einer Referenzachse hinein- und hinausgefahren, wobei die Aussenschleifscheibe und die Regelscheibe je mittels eines Vorschubantriebs senkrecht zur Drehachse des Werkstücks horizontal so weit eingefahren werden, dass der jeweilige Materialabtrag der Aussen- und Innenseite des Werkstücks sowie der jeweilige Schleifscheibenabtrag der Aussen- und der Innenschleifscheibe jederzeit bezüglich der Referenzachse kompensiert werden. Ein besonderer Vorteil dieser Ausführungsform ist darin zu sehen, dass die erforderliche Massverstellung der Innenschleifscheibe mit den Vorschüben der Aussenschleifscheibe und der Regelscheibe verrechnet wird. Somit genügt eine einfache, in eine einzige Richtung bewegbare Innenschleifspindel.

Einige Ausführungsbeispiele der Erfindung sind nachstehend anhand der Zeichnungen näher erläutert. Es zeigen
- Fig. 1: eine Seitenansicht einer erfindungsgemässen Schleifmaschine und
- Fig. 2: eine Draufsicht einer erfindungsgemässen Schleifmaschine.

Die Figur 1 zeigt eine Seitenansicht der erfindungsgemässen Schleifmaschine und illustriert das erfindungsgemässe Verfahren. Eine angetriebene Aussenschleifscheibe 1 (nur teilweise wiedergegeben und mit einer nicht gezeigten Schleifspindel verbunden) ist drehbar um eine senkrecht zur Ebene der Zeichnung verlaufende Achse und dient zum Spitzenlosrundschleifen eines Werkstücks 4. Die Aussenschleifscheibe 1 kann mittels eines steuerbaren Vorschubantriebs senkrecht zu ihrer Drehachse horizontal ein- und ausgefahren werden.

Eine angetriebene Regelscheibe 2 (nur teilweise wiedergegeben und mit einer nicht gezeigten Regelspindel verbunden) ist drehbar um eine weitere, senkrecht zur Ebene der Zeichnung verlaufende Achse und dient zum Antreiben des Werkstücks 4. Die Regelscheibe 2 kann mittels eines weiteren, steuerbaren Vorschubantriebs senkrecht zu ihrer Drehachse horizontal einund ausgefahren werden.

Eine Werkstückauflage 3 (nur teilweise wiedergegeben) ist zwischen der Aussenschleifscheibe 1 und der Regelscheibe 2 angeordnet und dient zum Abstützen des Werkstücks 4 beim Schleifvorgang. Sie ist beispielsweise als eine oder mehrere (je nach Grösse des zu bearbeitenden Werkstücks 4), in Richtung der Drehachse des Werkstücks 4 hintereinander angeordnete, vertikale Stütze(n) ausgebildet. Auch kann sie als ein einziger Block ausgebildet sein. Die Oberseite der Werkstückauflage 3, welche die Auflagefläche für das Werkstück 4 bildet, ist vorteilhaft schräg ausgebildet, so dass das Werkstück 4 bei ausgefahrener Schleifscheibe 1 automatisch an der Regelscheibe 2 gehalten wird.

Das zu bearbeitende Werkstück 4 ist im wesentlichen rohrförmig. Eine mit einer nicht gezeigten Innenschleifspindel verbundene, angetriebene Innenschleifscheibe 5 ist drehbar um eine weitere, beispielsweise senkrecht zur Ebene der Zeichnung verlaufende Achse und dient zum Innenschleifen des Werkstücks 4. Die Innenschleifscheibe 5 kann mittels eines weiteren, steuerbaren Vorschubantriebs in Richtung ihrer Drehachse in eines der offenen Enden des Werkstücks 4 hinein- und wieder hinausgefahren werden. In einer weiteren Ausführungsform kann die Innenschleifscheibe 5 mittels ihres Vorschubantriebs auch senkrecht zu ihrer Drehachse horizontal bewegt werden.

Beim erfindungsgemässen Schleifverfahren wird beim Spitzenlosrundschleifen des Werkstücks 4 durch die Aussenschleifscheibe 1 gleichzeitig mittels der Innenschleifscheibe 5 die Innenseite des Werkstücks 4 geschliffen, wobei das Werkstück 4 während des gleichzeitigen Schleifens seiner Aussen- und Innenseite mittels der Regelscheibe 2 gedreht wird und nur durch die Werkstückauflage 3, die Aussenschleifscheibe 1 und die Regelscheibe 2 gehalten wird. Somit wird das Werkstück 4 in einer Dreipunktauflage gehalten: Die Werkstückauflage 3 hält das Werkstück 4, die Regelscheibe 2 treibt das Werkstück 4 an, und die Aussenschleifscheibe 1 trägt das Material am Aussendurchmesser ab.

Beim Spitzenlosrundschleifen sind drei Phasen zu unterscheiden: das Anschleifen, das Schruppen und das Fertigschleifen. Das Anschleifen ist die erste, unrunde Phase, in der das Werkstück 4 rundgemacht wird. Beim Schruppen wird eine Schicht mit einer gewünschten Dicke vom rundgemachten Werkstück 4 abgeschliffen. Hierbei wird die Aussenschleifscheibe 1 sehr schnell gedreht, und grosse radiale Kräfte werden auf das Werkstück 4 ausgeübt. Beim Fertigschleifen treten diese grossen Kräfte nicht mehr auf.

Während der Schrupp-Phase des Spitzenlosrundschleifens der Aussenseite wird das Werkstück 4 besonders stabil gehalten. Dies wird erfindungsgemäss ausgenützt zum gleichzeitigen Innenschleifen der Innenseite des Werkstücks 4. Hierbei ist die erforderliche Stabilität gewährleistet, ohne dass ein teures und kompliziertes Futter, welches ausserdem verschleisst und Wartungskosten mit sich bringt, benötigt würde.

Somit ist ein einfaches und kostengünstiges Verfahren zum Spitzenlosrundschleifen eines Werkstücks realisiert, welches die gleichzeitige Bearbeitung der ganzen Innenseite sowie der ganzen Aussenseite des Werkstücks ermöglicht.

Das Werkstück 4 wird dabei nur einmal geladen und entladen, so dass Zeit gespart wird. Da keine Futter oder andere Spannvorrichtungen verwendet werden, entstehen auch keine Unterhaltskosten durch deren Verschleiss. Das simultane Bearbeiten der Innen- und Aussenseite garantiert ausserdem die Konzentrizität der Bohrung mit dem Aussendurchmesser.

Der Materialabtrag der Aussen- und Innenseite des Werkstücks 4 ist im Verlauf der Zeit als Funktion der axial auf das Werkstück 4 ausgeübten Kräfte und anderer Parameter (Schleifscheibenmaterial, Werkstückmaterial, Drehzahl der Schleifscheiben) bekannt. Auch der Schleifscheibenabtrag der Aussen- und der Innenschleifscheibe 1, 5 ist bekannt. Die Vorschubantriebe zum Verschieben der Aussenchleifscheibe 1, der Innenschleifscheibe 5 und der Regelscheibe 2 sind unabhängig voneinander elektronisch steuerbar.

In einer Ausführungsform der Erfindung wird beim Schleifen die Innenschleifscheibe 5 mittels ihres Vorschubantriebs entlang ihrer parallel zur Drehachse des Werkstücks 4 verlaufenden Drehachse (welche als Referenzachse benützt wird) hinein- und hinausgefahren, wobei die Aussenschleifscheibe 1 und die Regelscheibe 2 je mittels ihres Vorschubantriebs senkrecht zur Drehachse des Werkstücks 4 horizontal so weit eingefahren werden, dass der jeweilige Materialabtrag der Aussen- und Innenseite des Werkstücks 4 sowie der jeweilige Schleifscheibenabtrag der Aussen- und der Innenschleifscheibe 1, 5 jederzeit bezüglich der Referenzachse kompensiert werden. Dadurch wird die erforderliche Massverstellung der Innenschleifscheibe 5 vorteilhaft mit den Vorschüben der Aussenschleifscheibe 1 und der Regelscheibe 2 verrechnet. Somit genügt eine einfache, in eine einzige Richtung bewegbare Innenschleifspindel. Natürlich sind auch andere (beispielsweise nicht parallel zur Drehachse des Werkstücks 4 verlaufende) Achsen als Referenzachse verwendbar.

In der Figur 2 ist eine Draufsicht einer erfindungsgemässen Schleifmaschine wiedergegeben. Übereinstimmende Teile sind mit den gleichen Bezugszeichen wie in der Figur 1 bezeichnet. Die angetriebene Innenschleifscheibe 5 ist mit der Innenschleifspindel 6 verbunden und drehbar um die Achse 9. Die Innenschleifscheibe 5 kann mittels eines nicht gezeigten, steuerbaren Vorschubantriebs in Richtung ihrer Drehachse 9 in eines der offenen Enden des Werkstücks 4 hinein- und wieder hinausgefahren werden.

Eine zweite, angetriebene Innenschleifscheibe 7 ist mit der Innenschleifspindel 8 verbunden und drehbar um die Achse 10. Sie wird zum gleichzeitigen Innenschleifen des anderen Endes des Werkstücks 4 verwendet. Die Innenschleifscheibe 7 kann ebenfalls mittels eines nicht gezeigten, steuerbaren Vorschubantriebs in Richtung ihrer Drehachse 10 in eines der offenen Enden des Werkstücks 4 hinein- und wieder hinausgefahren werden.

Vorteilhaft wird beim Schleifen die zweite Innenschleifscheibe 7 entlang ihrer parallel zur Drehachse 11 des Werkstücks 4 verlaufenden Achse 10 hinein- und hinausgefahren und senkrecht zur Drehachse 11 des Werkstücks 4 horizontal so weit ein- oder ausgefahren, dass die jeweilige Differenz der Schleifscheibenabträge der Innenschleifscheibe 5 und der zweiten Innenschleifscheibe 7 jederzeit bezüglich der Achse 9, welche als Referenzachse benützt wird, kompensiert wird. Dazu kann die zweite Innenschleifspindel 8 auf einem Kreuzschlitten angeordnet sein. Somit genügt auch in dieser Ausführungsform eine einfache, in eine einzige Richtung bewegbare Innenschleifspindel 6.

In einer weiteren Ausführungsform können die Innenschleifscheiben 5 und 7 in andere, nicht parallel zur Drehachse 11 des Werkstücks 4 verlaufende Richtungen in das Werkstück 4 hinein- und wieder hinausgefahren werden.

In einer weiteren Ausführungsform wird (werden) zum Innenschleifen der beiden Enden des Werkstücks 4 je eine oder mehrere Innenschleifscheibe(n) gleichzeitig verwendet. Diese werden dazu parallel und unabhängig voneinander steuerbar in eines der beiden offenen Enden des Werkstücks 4 hinein- und hinausgefahren. Dabei können die weiteren Innenschleifspindeln auf jeweiligen Kreuzschlitten angeordnet sein.

In einer weiteren Ausführungsform wird (werden) zum Innenschleifen der beiden Enden des Werkstücks 4 je eine oder mehrere Innenschleifscheibe(n) aufeinanderfolgend verwendet. Auch hier können die weiteren Innenschleifspindeln auf jeweiligen Kreuzschlitten angeordnet sein.

## Patentansprüche

1. Verfahren zum Spitzenlosrundschleifen eines Werkstücks mittels einer Aussenschleifscheibe (1), **dadurch gekennzeichnet**, **dass** mittels einer Innenschleifscheibe (5) gleichzeitig die Innenseite des Werkstücks (4) geschliffen wird, wobei das Werkstück (4) während des gleichzeitigen Schleifens seiner Aussen- und Innenseite mittels einer Regelscheibe (2) gedreht und nur durch eine Werkstückauflage (3), die Aussenschleifscheibe (1) und die Regelscheibe (2) gehalten wird.

2. Verfahren nach Anspruch 1, **dadurch gekennzeichnet**, **dass** das gleichzeitige Schleifen der Aussen- und Innenseite des Werkstücks (4) während der Schrupp-Phase des Spitzenlosrundschleifens der Aussenseite erfolgt.

3. Verfahren nach Anspruch 1 oder 2, **dadurch gekennzeichnet**, **dass** beim Schleifen die Innenschleifscheibe (5) entlang einer Referenzachse (9) hinein- und hinausgefahren wird, wobei die Aussenschleifscheibe (1) und die Regelscheibe (2) je mittels eines Vorschubantriebs senkrecht zur Drehachse (11) des Werkstücks (4) horizontal so weit eingefahren werden, dass der jeweilige Materialabtrag der Aussen- und Innenseite des Werkstücks (4) sowie der jeweilige Schleifscheibenabtrag der Aussen- und der Innenschleifscheibe (1, 5) jederzeit bezüglich der Referenzachse (9) kompensiert werden.

4. Verfahren nach einem der Ansprüche 1 bis 3, **dadurch gekennzeichnet**, **dass** eine zweite Innenschleifscheibe (7) zum Innenschleifen des anderen Endes des Werkstücks (4) verwendet wird.

5. Verfahren nach Anspruch 4, **dadurch gekennzeichnet**, **dass** beim Schleifen die zweite Innenschleifscheibe (7) entlang einer weiteren Achse (10) hinein- und hinausgefahren und senkrecht zur Drehachse (11) des Werkstücks (4) horizontal so weit ein- oder ausgefahren wird, dass die jeweilige Differenz der Schleifscheibenabträge der Innenschleifscheibe (5) und der zweiten Innenschleifscheibe (7) jederzeit bezüglich der Referenzachse (9) kompensiert wird.

6. Verfahren nach einem der Ansprüche 1 bis 5, **dadurch gekennzeichnet**, **dass** zum Innenschleifen der beiden Enden des Werkstücks (4) je eine oder mehrere Innenschleifscheibe(n) gleichzeitig verwendet wird (werden).

7. Verfahren nach einem der Ansprüche 1 bis 6, **dadurch gekennzeichnet**, **dass** zum Innenschleifen der beiden Enden des Werkstücks (4) je eine oder mehrere Innenschleifscheibe(n) aufeinanderfolgend verwendet wird (werden).

8. Schleifmaschine zur Durchführung eines Verfahrens nach einem der Ansprüche 1 bis 7, **dadurch gekennzeichnet**, **dass** die Schleifmaschine eine Werkstückauflage (3), eine Schleifspindel mit einer Aussenschleifscheibe (1), eine Regelspindel mit einer Regelscheibe (2) und eine Innenschleifspindel (6) mit einer Innenschleifscheibe (5) aufweist.

9. Schleifmaschine nach Anspruch 8, **dadurch gekennzeichnet**, **dass** die Schleifmaschine mindestens eine weitere Innenschleifspindel (8) mit einer weiteren Innenschleifscheibe (7) aufweist.

10. Schleifmaschine nach Anspruch 9, **dadurch gekennzeichnet**, **dass** die mindestens eine weitere Innenschleifspindel (8) auf einem jeweiligen Kreuzschlitten angeordnet ist.
